# EUROPÄISCHE PATENTSCHRIFT

(11) **EP 4 065 482 B1**
(45) Veröffentlichungstag und Bekanntmachung des Hinweises auf die Patenterteilung: **29.11.2023**
(21) Anmeldenummer: 20797394.2
(22) Anmeldetag: 13.10.2020
(51) Int. Cl.: B65D 5/74, B65D 55/02, B65D 55/16

(54) **WIEDERVERSCHLIESSBARES AUSGIESSELEMENT FÜR KARTON-KUNSTSTOFF-VERBUNDPACKUNGEN MIT EINEM ORIGINALITÄTSSIEGEL ZUR INDIKATION DER ERSTÖFFNUNG**
RECLOSABLE POUR ELEMENT FOR CARDBOARD-PLASTIC COMPOSITE PACKAGING WITH A TAMPER-EVIDENT SEAL FOR INDICATING IF THE PACKAGING HAS EVER BEEN OPENED
ÉLÉMENT VERSEUR REFERMABLE POUR EMBALLAGE COMPOSITE CARTON-LASTIQUE AVEC UN JOINT D'INVIOLABILITÉ POUR INDIQUER SI L'EMBALLAGE A DÉJÀ ÉTÉ OUVERT

(30) Priorität: 29.11.2019 DE 102019132538
(43) Veröffentlichungstag der Anmeldung: 05.10.2022
(73) Patentinhaber: SIG Services AG, 8212 Neuhausen am Rheinfall (CH)
(72) Erfinder: WASSUM, Markus, 8263 Buch (CH); KOLLER, David, 5442 Fislisbach (CH); HUBER, Hansjörg, 78315 Radolfzell (DE)
(74) Vertreter: Cohausz & Florack
(86) Internationale Anmeldenummer: PCT/EP2020/078735
(87) Internationale Veröffentlichungsnummer: WO 2021/104736

(56) Entgegenhaltungen:
- WO-A1-2017/001162
- BR-U2- MU9 100 630
- FR-A1- 2 785 264

## Beschreibung

Die Erfindung betrifft ein wiederverschließbares Ausgießelement für Karton/Kunststoff-Verbundpackungen, insbesondere Getränkepackungen, mit einem einen umlaufenden Befestigungsflansch sowie ein Außengewinde aufweisenden Basiselement, mit zumindest im ungeöffneten Zustand des Ausgießelements im Inneren des Basiselements angeordneten Öffnungsmitteln und einem Schraubdeckel mit Innengewinde, wobei die Öffnungsmittel so ausgebildet sind, dass bei Erstöffnung der Verbundpackung beim Abschrauben des Schraubdeckels durch Aufbrechen des Verbundmaterials der Packung oder einer im Basiselement befindlichen Barriereschicht eine Gießöffnung innerhalb des Ausgießelements geschaffen wird und wobei wenigstens ein Originalitätssiegel zwischen dem Basiselement und dem Schraubdeckel angeordnet ist.

Ein gattungsgemäßes Ausgießelement ist aus der auf die Anmelderin zurückgehenden DE 10 2006 016 113 B3 bekannt. Zur Montage des Ausgießelements wird der Schraubdeckel über das aus dem Ausgießelement vorstehende Schneidelement bewegt und gemeinsam mit diesem auf das Basiselement gepresst (geprellt). Als Originalitätssiegel ist an den Schraubdeckel einstückig eine Platte angespritzt, welche über Verbindungsbrücken mit dem Schraubdeckel verbunden ist. Zur Verbindung mit dem Basiselement weist die Platte an ihrer Unterseite Zapfen auf, die in entsprechende Ausnehmungen des Flansches vom Basiselement eingreifen und nach der Montage von unten verstemmt werden.

Dieses bekannte Ausgießelement benötigt für die Verwirklichung des Originalitätssiegels daher einerseits relativ viel Platz zur Aufnahme der Platte auf dem Befestigungsflansch und andererseits den Arbeitsschritt zum Verstemmen, um die form- beziehungsweise stoffschlüssige Verbindung zwischen Platte und Befestigungsflansch herstellen zu können.

Ferner ist aus der DE 10 2007 057 863 A1 bereits ein selbstöffnendes und wiederverschließbares Ausgießelement aus Kunststoff zur Applikation auf einer Packung für Flüssigkeiten bekannt, bei dem ein Schraubdeckel über einen Befestigungsflansch am Basiselement des Ausgießelements befestigt ist. Dieser Befestigungsflansch dient gleichzeitig als Originalitätssiegel und zerreißt beim erstmaligen Öffnen des Schraubdeckels.

Es sind auch Ausgießelemente bekannt, die im Inneren des Basiselements eine Platte oder Klappe haben, die als Barriereschicht wirken und bei der Erstöffnung der Verbundpackung, angetrieben vom Schraubdeckel, durch Entfernen oder Wegklappen ins Packungsinnere eine Gießöffnung freigeben (DE 600 24 772 T2).

Ferner sind Ausgießelemente bekannt (WO 2008/002249 A1), bei denen Anzeigeelemente zum Signalisieren einer bereits erfolgten Erstöffnung unmittelbar im unteren Bereich des Schraubdeckels angeordnet sind. Dies ist auch aus der US 5 482 176 A bekannt, bei der ein einstückig mit dem Schraubdeckel hergestellter Ring als Originalitätssiegel verwendet wird, welcher bei der Erstöffnung des Schraubdeckels abschert und als Anzeigeelement am Sockel des Basiselementes verbleibt.

Davon ausgehend liegt der vorliegenden Erfindung nun die Aufgabe zu Grunde, ein wiederverschließbares Ausgießelement der eingangs genannten Art so auszugestalten und weiterzubilden, dass der Montageaufwand verringert wird.

Nach seinem unabhängigen Anspruch 1 wird die Aufgabe dadurch gelöst, dass unterhalb des Schraubdeckels ein mit diesem über ein Scharnier drehfest verbundener Ankerring angeordnet ist und dass das Originalitätssiegel aus einem Anzeigeelement besteht, dessen eines Ende fest mit dem Ankerring verbunden ist und bei dem das andere Ende mittels einer Sollbruchstelle mit dem Ankerring oder Schraubdeckel derart verbunden ist, dass die Sollbruchstelle von wenigstens einem auf dem Befestigungsflansch angeordneten Dornelement beim Abschrauben des Schraubdeckels aufgebrochen wird und so den Verbraucher auf eine bereits erfolgte Erstöffnung hinweist.

Die Erfindung hat erkannt, dass eine feste Verbindung zwischen Originalitätssiegel und Befestigungsflansch nicht zwingend erforderlich ist, da die erfindungsgemäße Anordnung der für das Originalitätssiegel erforderlichen Elemente die Funktion des Originalitätssiegels zuverlässig erfüllt, auch ohne dass das Anzeigeelement mit dem Befestigungsflansch beziehungsweise dem darauf angeordneten Dornelement form- oder stoffschlüssig verbunden ist.

Eine weitere Lehre der Erfindung sieht vor, dass der Ankerring radial frei um das Basiselement drehbar und in axialer Richtung zugfest mit dem Basiselement verbunden ist. Eine solche Ausgestaltung der Erfindung sorgt dafür, dass auch nach der Erstöffnung der Schraubdeckel im aufgeschraubten Zustand immer noch über ein geeignetes Element, wie beispielsweise ein Scharnier, mit dem zugfest auf dem Basiselement angeordneten Ankerring verbunden bleibt. Lose Plastikteile werden daher auch bei geöffneter Packung zuverlässig vermieden. Das erfindungsgemäße Ausgießelement ist bei geöffnetem und aufgeklapptem Schraubdeckel frei drehbar. Ein in Umfangsrichtung wirkender gewisser Reibwiderstand ist allerdings erwünscht, um den aufgeklappten Schraubdeckel beim Ausgießen in eine Richtung drehen zu können, dass der Gießstrahl nicht behindert wird.

In anderer bevorzugter Ausgestaltung der Erfindung ist vorgesehen, dass der Ankerring auf seiner Oberseite wenigstens einen Nocken aufweist, der im Bereich des Anzeigeelements angeordnet ist, eine schräge Oberfläche aufweist und in eine korrespondierende Ausnehmung der Unterkante des Schraubdeckels eingreift. Durch die in Umfangsrichtung schräg verlaufende Oberfläche des Nockens wird beim ersten Öffnen der Ankerring in Richtung des Befestigungsflansches gepresst, so dass die zwischen Ankerring und Schraubdeckel vorhandenen Sollbruchstellen zuverlässig aufgebrochen werden.

Eine weitere Lehre der Erfindung sieht vor, dass die Sollbruchstelle des Anzeigeelements in Aufschraubrichtung des Schraubdeckels vor der festen Anbindung mit dem Ankerring angeordnet ist. Dies ist dann zweckmäßig, wenn die Dimension und Anordnung des Anzeigeelements so auf das Dornelement abgestimmt sind, dass beim Aufschrauben eine zuverlässige Zerstörung der Sollbruchstelle einhergeht.

Es ist jedoch auch möglich, die Sollbruchstelle des Anzeigeelements in Aufschraubrichtung des Schraubdeckels hinter der festen Anbindung mit dem Ankerring anzuordnen. Eine weitere Alternative kann auch derart ausgestaltet sein, dass das Anzeigeelement als radial abstehende Schlaufe ausgeführt ist und dass die Sollbruchstelle des Anzeigeelements an der festen Anbindung an den Ankerring angeordnet ist. Bei dieser Ausgestaltung umschließt zweckmäßigerweise die Schlaufe des Anzeigeelements das Dornelement auf dem Befestigungsflansch vor der Erstöffnung des Ausgießelements.

Nach einer anderen bevorzugten Lehre der Erfindung ist als Sollbruchstelle des Anzeigeelements eine Membran vorgesehen. Bei einer solchen Ausgestaltung wird die Membran ganz oder weitgehend zerstört, so dass das Anzeigeelement die Erstöffnung eines solchen Ausgießelementes dem Verbraucher unmittelbar anzeigt.

Gemäß einer weiteren Ausgestaltung der Erfindung ist vorgesehen, dass das Dornelement radial außerhalb des Ankerrings auf dem Befestigungsflansch angeordnet ist. Dazu kann auch ein innenliegender Wulst am Ankerring umlaufend ausgebildet sein. Diese Ausbildung erhöht die Stabilität der gesamten Konstruktion, des Ankerrings und auch die Abziehkräfte. Falls eine höhere Bauhöhe unproblematisch ist, ist es jedoch ebenso möglich, das Dornelement alternativ unterhalb des Ankerrings auf dem Befestigungsflansch anzuordnen.

Da, insbesondere bei mit einem Schneidelement als Öffnungsmittel versehenen Ausgießelementen bei der Erstöffnung das Schneidelement sehr steil in das Packungsmaterial einschneidet, ist es besonders zweckmäßig, wenn in weiterer Ausgestaltung der Erfindung das Anzeigeelement und das Dornelement in ungeöffneter Stellung so zueinander ausgerichtet sind, dass die Sollbruchstelle vom Dornelement beim Aufschrauben des Schraubdeckels bereits bei einem Drehwinkel von 3° bis 10°, bevorzugt bei einem Drehwinkel von 5° bis 7°, aufbricht.

Eine andere Ausgestaltung der Erfindung sieht vor, dass die Sollbruchstelle beim Aufschrauben des Schraubdeckels bei einem Drehmoment von >0,2 Nm aufbricht.

In weiterer Ausgestaltung der Erfindung ist vorgesehen, dass die Sollbruchstelle beim Aufschrauben des Schraubdeckels vor der eigentlichen Erstöffnung der Verbundpackung beziehungsweise vor dem Brechen der Barriereschicht im Inneren des Basiselements aufgebrochen ist. Damit lassen sich auch schon kleinste Manipulationen am Schraubdeckel zuverlässig anzeigen.

Eine weitere Lehre der Erfindung sieht vor, dass der untere Schnitt zwischen Ankerring und Schraubdeckel höher ist als das obere Ende des Anzeigeelements. Dieser Schnitt bezeichnet die Lücke zwischen dem Ankerring und dem Schraubdeckel unterhalb des Scharniers zwischen beiden Elementen.

Eine weitere bevorzugte Ausgestaltung der Erfindung sieht vor, dass das Anzeigeelement in Bezug auf den Umfang des Schraubdeckels gegenüber dem Scharnier angeordnet ist. Diese Ausgestaltung sorgt zuverlässig dafür, dass die Funktionen des Anzeigeelements und des Scharniers sich nicht gegenseitig behindern.

Schließlich kann das erfindungsgemäße Ausgießelement mit seiner speziellen Ausgestaltung des Originalitätssiegels auch als Transportsicherung verwendet werden.

In der nachfolgenden Zeichnung ist ein Ausführungsbeispiel der vorliegenden Erfindung dargestellt.

In der Zeichnung zeigen
- Fig. 1: eine perspektivische Darstellung eines erfindungsgemäßen Ausgießelements in montiertem Zustand (ohne Karton/Kunststoff-Verbundpackung),
- Fig. 2: das Ausgießelement aus Fig. 1 bei Beginn des Aufschraubvorgangs des Schraubdeckels und
- Fig. 3: das Ausgießelement aus Fig. 1 mit noch weiter aufgeschraubtem Schraubdeckel in einer anderen perspektivischen Darstellung.

Man erkennt in Fig. 1 deutlich den umlaufenden Befestigungsflansch 1 des (verdeckten) Basiselements und einen Schraubdeckel 2, welcher zur Erstöffnung und zum Wiederverschließen der (nicht dargestellten) Packung nach deren Erstöffnung dient. Unterhalb des Schraubdeckels 2 ist ein mit diesem drehfest verbundener Ankerring 3 angeordnet, um ein Entfernen des Schraubdeckels 2 vom Ausgießelement beziehungsweise einer damit versehenen Getränkepackung zuverlässig auszuschließen. Dazu sind Schraubdeckel 2 und Ankerring 3 gelenkig miteinander verbunden.

Als Originalitätssiegel dient erfindungsgemäß ein Anzeigeelement 4, dessen eines Ende fest mit dem Ankerring 3 verbunden ist und bei dem das andere Ende mittels einer Sollbruchstelle 5 mit dem Ankerring 3 derart verbunden ist, dass die Sollbruchstelle 5 von einem auf dem Befestigungsflansch 1 angeordneten Dornelement 6 beim Aufschrauben des Schraubdeckels 2 aufgebrochen wird. In der ungeöffneten Montagestellung gemäß Fig. 1 erkennt man einen gewissen Abstand zwischen der Sollbruchstelle 5 und dem Dornelement 6.

Fig. 2 zeigt nun das Ausgießelement aus Fig. 1 nach einer leichten Drehung während des Aufschraubvorgangs. Hierbei stößt die (in der Figur nicht mehr erkennbare) Sollbruchstelle 5 bereits an das Dornelement 6 an. Es ist klar, dass ein weiteres Aufschrauben des Schraubdeckels 2 dazu führt, dass das Dornelement 6 die Sollbruchstelle 5 abschert und so das vorauseilende Ende des Anzeigeelements 4 vom Ankerring 3 löst.

Beim weiteren Aufschrauben des Schraubdeckels 2 hebt sich der Schraubdeckel 2 gemeinsam mit dem Ankerring 3 entsprechend der Steigung des (nicht dargestellten) Außengewindes am Basiselement 8 beziehungsweise des korrespondierenden Innengewindes des Schraubdeckels 2 langsam an, wie in Fig. 3 dargestellt. Das bandartige Anzeigeelement 4 ist dabei nur noch an seiner festen Verbindung mit dem Ankerring 3 einstückig verbunden.

In der Darstellung gemäß Fig. 3 erkennt man neben den bereits erwähnten Elementen auch noch die Art der gelenkigen Verbindung zwischen Schraubdeckel 2 und Ankerring 3, welche im dargestellten und insoweit bevorzugten Ausführungsbeispiel als Scharnier 9 ausgeführt ist. Im dargestellten Ausführungsbeispiel weist das Scharnier 9 an jeder Seite ein Verstärkungselement 9A bzw. 9B auf. Diese Ausbildung sorgt für eine feste Verbindung von Schraubdeckel 2 und Ankerring 3, damit ein Abreißen des Schraubdeckels 2 vom Ankerring 3 zuverlässig verhindert wird.

Schließlich ist Fig. 3 auch zu entnehmen, dass das Anzeigeelement 4 in Bezug auf den Umfang des Schraubdeckels 2 gegenüber dem Scharnier 9 angeordnet ist.

Die erfindungsgemäße Ausgestaltung erlaubt eine einfachere Montage des wiederverschließbaren Ausgießelementes, ohne dass das als Originalitätssiegel dienende Anzeigeelement 4 form- oder stoffschlüssig mit dem Befestigungsflansch 1 verbunden sein müsste.

## Patentansprüche

1. Wiederverschließbares Ausgießelement für Karton/Kunststoff-Verbundpackungen, insbesondere Getränkepackungen, mit einem einen umlaufenden Befestigungsflansch (1) sowie ein Außengewinde aufweisenden Basiselement (8), mit zumindest im ungeöffneten Zustand des Ausgießelements im Inneren des Basiselements (8) angeordneten Öffnungsmitteln und einem Schraubdeckel (2) mit Innengewinde, wobei die Öffnungsmittel so ausgebildet sind, dass bei Erstöffnung der Verbundpackung beim Abschrauben des Schraubdeckels (2) durch Aufbrechen des Verbundmaterials der Packung oder einer im Basiselement befindlichen Barriereschicht eine Gießöffnung innerhalb des Ausgießelements geschaffen wird und wobei wenigstens ein Originalitätssiegel zwischen dem Basiselement (8) und dem Schraubdeckel (2) angeordnet ist,
**dadurch gekennzeichnet, dass**
unterhalb des Schraubdeckels (2) ein mit diesem über ein Scharnier (9) drehfest verbundener Ankerring (3) angeordnet ist und dass das Originalitätssiegel aus einem Anzeigeelement (4) besteht, dessen eines Ende fest mit dem Ankerring (3) oder Schraubdeckel (2) verbunden ist und bei dem das andere Ende mittels einer Sollbruchstelle (5) mit dem Ankerring (3) derart verbunden ist, dass die Sollbruchstelle (5) von wenigstens einem auf dem Befestigungsflansch (1) angeordneten Dornelement (6) beim Abschrauben des Schraubdeckels (2) aufgebrochen wird und so den Verbraucher auf eine bereits erfolgte Erstöffnung hinweist.

2. Ausgießelement nach Anspruch 1,
**dadurch gekennzeichnet, dass**
der Ankerring (3) radial frei um das Basiselement (8) drehbar ist und in axialer Richtung zugfest mit dem Basiselement (8) verbunden ist.

3. Ausgießelement nach Anspruch 1 oder 2,
**dadurch gekennzeichnet, dass**
der Ankerring (3) auf seiner Oberseite wenigstens einen Nocken (7) aufweist, der im Bereich des Anzeigeelements (4) angeordnet ist, eine schräge Oberfläche aufweist und in eine korrespondierende Ausnehmung der Unterkante des Schraubdeckels (2) eingreift.

4. Ausgießelement nach einem der Ansprüche 1 bis 3,
**dadurch gekennzeichnet, dass**
die Sollbruchstelle (5) des Anzeigeelements (4) in Abschraubrichtung des Schraubdeckels (2) vor der festen Anbindung mit dem Ankerring (3) angeordnet ist.

5. Ausgießelement nach einem der Ansprüche 1 bis 3,
**dadurch gekennzeichnet, dass**
die Sollbruchstelle des Anzeigeelements in Abschraubrichtung des Schraubdeckels hinter der festen Anbindung mit dem Ankerring angeordnet ist.

6. Ausgießelement nach einem der Ansprüche 1 bis 3,
**dadurch gekennzeichnet, dass**
das Anzeigeelement als radial abstehende Schlaufe ausgeführt ist und dass die Sollbruchstelle des Anzeigeelements an der festen Anbindung mit dem Ankerring angeordnet ist.

7. Ausgießelement nach Anspruch 6,
**dadurch gekennzeichnet, dass**
die Schlaufe das Dornelement auf dem Befestigungsflansch vor der Erstöffnung umschließt.

8. Ausgießelement nach einem der Ansprüche 1 bis 3,
**dadurch gekennzeichnet, dass**
als Sollbruchstelle des Anzeigeelements eine Membran vorgesehen ist.

9. Ausgießelement nach einem der Ansprüche 1 bis 8,
**dadurch gekennzeichnet, dass**
das Dornelement (6) radial außerhalb des Ankerrings (3) auf dem Befestigungsflansch (1) angeordnet ist.

10. Ausgießelement nach einem der Ansprüche 1 bis 8,
**dadurch gekennzeichnet, dass**
ein innenliegender Wulst am Ankerring umlaufend ausgebildet ist.

11. Ausgießelement nach einem der Ansprüche 1 bis 8,
**dadurch gekennzeichnet, dass**
das Dornelement unterhalb des Ankerrings auf dem Befestigungsflansch angeordnet ist.

12. Ausgießelement nach einem der Ansprüche 1 bis 11,
**dadurch gekennzeichnet, dass**
das Anzeigeelement (4) und das Dornelement (6) in ungeöffneter Stellung so zueinander ausgerichtet sind, dass die Sollbruchstelle (5) vom Dornelement (6) beim Aufschrauben des Schraubdeckels (2) nach einem Drehwinkel von 3° bis 10° aufgebrochen ist.

13. Ausgießelement nach Anspruch 12,
**dadurch gekennzeichnet, dass**
die Sollbruchstelle (5) vom Dornelement (6) beim Aufschrauben des Schraubdeckels (2) nach einem Drehwinkel von 5° bis 7° aufgebrochen ist.

14. Ausgießelement nach einem der Ansprüche 1 bis 13,
**dadurch gekennzeichnet, dass**
die Sollbruchstelle (5) beim Aufschrauben des Schraubdeckels (2) bei einem Drehmoment von > 0,2 Nm aufgebrochen ist.

15. Ausgießelement nach einem der Ansprüche 1 bis 14,
**dadurch gekennzeichnet, dass**
die Sollbruchstelle (5) beim Aufschrauben des Schraubdeckels (2) vor der Erstöffnung der Verbundpackung bzw. vor dem Brechen der Barriereschicht aufgebrochen ist.

16. Ausgießelement nach einem der Ansprüche 1 bis 15,
**dadurch gekennzeichnet, dass**
der untere Schnitt zwischen Ankerring (3) und Schraubdeckel (2) höher ist als das obere Ende des Anzeigeelements (4).

17. Ausgießelement nach einem der Ansprüche 1 bis 16,
**dadurch gekennzeichnet, dass**
das Anzeigeelement (4) in Bezug auf den Umfang des Schraubdeckels (2) gegenüber dem Scharnier (9) angeordnet ist.

18. Ausgießelement nach einem der Ansprüche 1 bis 17,
**dadurch gekennzeichnet, dass**
das wenigstens eine Originalitätssiegel als Transportsicherung verwendet wird.

## Claims

1. Reclosable pouring element for cardboard/plastic composite packages, in particular beverage packages, with a base element (8) having a circumferential fastening flange (1) as well as an external thread, with opening means arranged at least in the unopened state of the pouring element in the interior of the base element (8) and with a screw cap (2) with internal thread, wherein the opening means are designed such that when the composite package is initially opened by unscrewing the screw cap (2) by breaking the composite material of the package or a barrier layer located in the base element, a pour opening is created inside the pouring element and wherein at least one tamper-evident seal is arranged between the base element (8) and the screw cap (2),
**characterised in that**
an anchor ring (3) is arranged below the screw cap (2) and is connected to the screw cap via a hinge (9) in a rotationally fixed manner and **in that** the tamper-evident seal consists of an indicating element (4), whose one end is fixedly connected to the anchor ring (3) or the screw cap (2) and in which the other end is connected to the anchor ring (3) by means of a predetermined breaking point (5) in such manner that the predetermined breaking point (5) of at least one mandrel element (6) arranged on the fastening flange (1) is broken when the screw cap (2) is unscrewed and thus indicates to the consumer that an initial opening has already taken place.

2. Pouring element according to claim 1,
**characterised in that**
the anchor ring (3) is freely and radially rotatable around the base element (8) and is connected to the base element (8) in a tension-resistant manner in the axial direction.

3. Pouring element according to claim 1 or 2,
**characterised in that**
the anchor ring (3) has at least one cam (7) on its upper side, which is arranged in the region of the indicating element (4), has a slanted surface and engages into a corresponding recess of the lower edge of the screw cap (2).

4. Pouring element according to any one of claims 1 to 3,
**characterised in that**
the predetermined breaking point (5) of the indicating element (4) is arranged in the screw-off direction of the screw cap (2) before the fixed connection with the anchor ring (3).

5. Pouring element according to any one of claims 1 to 3,
**characterised in that**
the predetermined breaking point of the indicating element is arranged in the screw-off direction of the screw cap behind the fixed connection with the anchor ring.

6. Pouring element according to any one of claims 1 to 3,
**characterised in that**
the indicating element is designed as a radially projecting loop and **in that** the predetermined breaking point of the indicating element is arranged on the fixed connection with the anchor ring.

7. Pouring element according to claim 6,
**characterised in that**
the loop encloses the mandrel element on the fastening flange before the initial opening.

8. Pouring element according to any one of claims 1 to 3,
**characterised in that**
a membrane is provided as a predetermined breaking point of the indicating element.

9. Pouring element according to any one of claims 1 to 8,
**characterised in that**
the mandrel element (6) is arranged radially outside the anchor ring (3) on the fastening flange (1).

10. Pouring element according to any one of claims 1 to 8,
**characterised in that**
an internal bead is designed circumferentially on the anchor ring.

11. Pouring element according to any one of claims 1 to 8,
**characterised in that**
the mandrel element is arranged below the anchor ring on the fastening flange.

12. Pouring element according to any one of claims 1 to 11,
**characterised in that**
the indicating element (4) and the mandrel element (6) are aligned with one another in an unopened position such that the predetermined breaking point (5) of the mandrel element (6) is broken when the screw cap (2) is unscrewed after an angle of rotation of 3° to 10°.

13. Pouring element according to claim 12,
**characterised in that**
the predetermined breaking point (5) of the mandrel element (6) is broken when the screw cap (2) is unscrewed after an angle of rotation of 5° to 7°.

14. Pouring element according to any one of claims 1 to 13,
**characterised in that**
the predetermined breaking point (5) breaks when the screw cap (2) is unscrewed at a torque of >0.2 Nm.

15. Pouring element according to any one of claims 1 to 14,
**characterised in that**
the predetermined breaking point (5) is broken when the screw cap (2) is unscrewed before the composite package is initially opened or before the barrier layer is broken.

16. Pouring element according to any one of claims 1 to 15,
**characterised in that**
the lower cut between the anchor ring (3) and the screw cap (2) is higher than the upper end of the indicating element (4).

17. Pouring element according to any one of claims 1 to 16,
**characterised in that**
the indicating element (4) is arranged opposite the hinge (9) in relation to the circumference of the screw cap (2).

18. Pouring element according to any one of claims 1 to 17,
**characterised in that**
the at least one tamper-evident seal is used as transport protection.

## Revendications

1. Élément verseur refermable pour des emballages composites carton/plastique, en particulier des emballages de boissons, ayant un élément de base (8) présentant une bride de fixation (1) périphérique ainsi qu'un filetage extérieur, avec des moyens d'ouverture disposés à l'intérieur de l'élément de base (8) au moins dans l'état non ouvert de l'élément verseur et un couvercle fileté (2) avec un filetage intérieur, les moyens d'ouverture étant conçus de telle sorte que, lors de la première ouverture de l'emballage composite, une ouverture de versement est créée à l'intérieur de l'élément verseur lors du dévissage du couvercle fileté (2) par la rupture du matériau composite de l'emballage ou d'une couche formant barrière se trouvant dans l'élément de base, et au moins un sceau d'inviolabilité disposé entre l'élément de base (8) et le couvercle fileté (2),
**caractérisé en ce que**
sous le couvercle fileté (2) est disposée une bague d'ancrage (3) reliée à celui-ci de manière solidaire en rotation par une charnière (9) et **en ce que** le sceau d'inviolabilité est constitué d'un élément indicateur (4) dont une extrémité est reliée de manière solidaire à la bague d'ancrage (3) ou au couvercle fileté (2) et dont l'autre extrémité est reliée à la bague d'ancrage (3) au moyen d'un point destiné à la rupture (5), **en ce que** le point destiné à la rupture (5) est rompu par au moins un élément pointu (6) disposé sur la bride de fixation (1) lors du dévissage du couvercle fileté (2) et indique ainsi au consommateur qu'une première ouverture a déjà eu lieu.

2. Élément verseur selon la revendication 1,
**caractérisé en ce que**
la bague d'ancrage (3) peut tourner librement dans le sens radial autour de l'élément de base (8) et est relié à l'élément de base (8) de manière résistante à la traction dans le sens axial.

3. Élément verseur selon la revendication 1 ou 2,
**caractérisé en ce que**
la bague d'ancrage (3) présente sur sa face supérieure au moins une came (7) qui est disposée dans la zone de l'élément indicateur (4), présente une surface inclinée et s'engage dans un évidement correspondant du bord inférieur du couvercle fileté (2).

4. Élément verseur selon l'une quelconque des revendications 1 à 3,
**caractérisé en ce que**
le point destiné à la rupture (5) de l'élément indicateur (4) est disposé dans le sens du dévissage du couvercle fileté (2) devant la liaison fixe avec la bague d'ancrage (3).

5. Élément verseur selon l'une quelconque des revendications 1 à 3,
**caractérisé en ce que**
le point destiné à la rupture de l'élément indicateur est disposé, dans le sens du dévissage du couvercle vissé, derrière la liaison fixe avec la bague d'ancrage.

6. Élément verseur selon l'une quelconque des revendications 1 à 3,
**caractérisé en ce que**
l'élément indicateur est réalisé sous la forme d'une boucle faisant saillie radialement et **en ce que** le point destiné à la rupture de l'élément indicateur est disposé au niveau de la liaison fixe avec la bague d'ancrage.

7. Élément verseur selon la revendication 6,
**caractérisé en ce que**
la boucle entoure l'élément pointu sur la bride de fixation avant la première ouverture.

8. Élément verseur selon l'une quelconque des revendications 1 à 3,
**caractérisé en ce que**
une membrane est prévue comme point destiné à la rupture de l'élément indicateur.

9. Élément verseur selon l'une quelconque des revendications 1 à 8,
**caractérisé en ce que**
l'élément pointu (6) est disposé radialement à l'extérieur de la bague d'ancrage (3) sur la bride de fixation (1).

10. Élément verseur selon l'une quelconque des revendications 1 à 8,
**caractérisé en ce que**
un bourrelet intérieur est formé sur la circonférence de la bague d'ancrage.

11. Élément verseur selon l'une quelconque des revendications 1 à 8,
**caractérisé en ce que**
l'élément pointu est disposé en dessous de l'anneau d'ancrage sur la bride de fixation.

12. Élément verseur selon l'une quelconque des revendications 1 à 11,
**caractérisé en ce que**
l'élément indicateur (4) et l'élément pointu (6) sont orientés l'un par rapport à l'autre dans la position non ouverte de telle sorte que le point destiné à la rupture (5) est rompu par l'élément pointu (6) lors du dévissage du couvercle fileté (2) après avoir atteint un angle de rotation de 3° à 10°.

13. Élément verseur selon la revendication 12,
**caractérisé en ce que**
le point destiné à la rupture (5) est rompu par l'élément pointu (6) lors que le dévissage du couvercle fileté (2) a atteint un angle de rotation de 5° à 7°.

14. Élément verseur selon l'une quelconque des revendications 1 à 13,
**caractérisé en ce que**
le point destiné à la rupture (5) est rompu lors du dévissage du couvercle fileté (2) avec un couple de serrage > 0,2 Nm.

15. Élément verseur selon l'une quelconque des revendications 1 à 14,
**caractérisé en ce que**
le point destiné à la rupture (5) est rompu lors du dévissage du couvercle fileté (2) avant la première ouverture de l'emballage composite ou avant la rupture de la couche formant barrière.

16. Élément verseur selon l'une quelconque des revendications 1 à 15,
**caractérisé en ce que**
la découpe inférieure entre la bague d'ancrage (3) et le couvercle fileté (2) est plus haute que l'extrémité supérieure de l'élément indicateur (4).

17. Élément verseur selon l'une quelconque des revendications 1 à 16,
**caractérisé en ce que**
l'élément indicateur (4) est disposé à l'opposé de la charnière (9) par rapport à la périphérie du couvercle fileté (2).

18. Élément verseur selon l'une quelconque des revendications 1 à 17,
**caractérisé en ce que**
au moins un sceau d'inviolabilité est utilisé comme sécurité de transport.
